# EUROPÄISCHE PATENTSCHRIFT

(11) **EP 0 888 448 B1**
(45) Veröffentlichungstag und Bekanntmachung des Hinweises auf die Patenterteilung: **09.08.2000**
(21) Anmeldenummer: 96910924.8
(22) Anmeldetag: 22.03.1996
(51) Int. Cl.: C11D 17/04, C11D 17/00

(54) **REINIGUNGSMITTELKONZENTRAT**
CLEANING CONCENTRATE
DETERGENT CONCENTRE

(43) Veröffentlichungstag der Anmeldung: 07.01.1999
(73) Patentinhaber: Alfred Kärcher GmbH & Co., 71364 Winnenden (DE)
(72) Erfinder: HÖLLE, Reinhold, D-71364 Winnenden (DE); KAUTH, Andreas, D-71638 Ludwigsburg (DE); KÜHNER, Brigitte, D-71522 Heiningen (DE); HILSENBEK, Uwe, D-71409 Schwaikheim (DE)
(74) Vertreter: Hoeger, Stellrecht & Partner
(86) Internationale Anmeldenummer: EP9601259
(87) Internationale Veröffentlichungsnummer: WO9735955

(56) Entgegenhaltungen:
- CA-A- 737 893
- CA-A- 2 040 307
- DE-A- 2 832 288
- DATABASE WPI Section Ch, Week 8413 Derwent Publications Ltd., London, GB; Class D21, AN 84-078809 XP002019660 & JP 59 030 879 A (NISSAN CHEM IND KK) , 18.Februar 1984

## Beschreibung

Die Erfindung betrifft ein Reinigungsmittelkonzentrat für die Herstellung gebrauchsfertiger wäßriger Reinigungsmittellösungen in Reinigungsmittelvorratstanks von Reinigungsmaschinen, insbesondere Hochdruckreinigern, Sprühextraktionsgeräten oder dergleichen.

Bisher bekannte Reinigungsmittelkonzentrate liegen entweder in größeren Gebinden in hochkonzentrierter wäßriger Lösung vor, teilweise auch portioniert, oder werden in Pulver- oder Tablettenform portioniert verpackt angeboten.

Die konzentrierte Form der Reinigungsmittel erlangt gegenüber dem Vertrieb von gebrauchsfertigen Reinigungsmittellösungen immer mehr an Bedeutung, da bei einem Vertrieb der Konzentrate ein Großteil an Lagerkapazität und Transportkapazität sowie auch Verpackungsmaterial eingespart werden kann.

Andererseits haben Reinigungsmittelkonzentrate den Nachteil, daß sie in der Anwendung höhere Sorgfalt verlangen, damit die Bedienungspersonen der jeweiligen Reinigungsmaschinen mit dem Konzentrat nicht in Berührung kommen. Ähnlich problematisch sieht es mit der kindersicheren Verpackung der Reinigungsmittelkonzentrate aus.

Aufgabe der Erfindung ist es, ein Reinigungsmittelkonzentrat vorzuschlagen, welches einfach und ohne Gefährdung von Personen handhabbar, leicht lagerbar und ausreichend robust für die Handhabung ist.

Diese Aufgabe wird erfindungsgemäß bei einem Reinigungsmittelkonzentrat der eingangs beschriebenen Art dadurch gelöst, daß das Reinigungsmittelkonzentrat einen in Kontakt mit Wasser gasabspaltenden Bestandteil umfaßt und daß das Reinigungsmittelkonzentrat portionsweise in einer wasserlöslichen Umhüllung verpackt ist.

Ein besonderes Problem bei der Bereitstellung eines erfindungsgemäßen Reinigungsmittelkonzentrats resultiert aus der Ausrichtung des Reinigungsmittelkonzentrats auf die Verwendung in Reinigungsmittelvorratstanks von Reinigungsmaschinen, insbesondere Hochdruckreinigern und Sprühextraktionsgeräten oder dergleichen, bei denen peinlich genau vermieden werden muß, daß Feststoffpartikel in den gebrauchsfertigen Reinigungsmittellösungen verbleiben, die relativ schnell zur Verstopfung von Dosiervorrichtungen, Sprühdüsen, etc. führen oder zumindest die Reinigungswirkung der Maschine beeinträchtigen können.

Wasserlösliche Umhüllungen für Waschzusätze für das Waschen von Textilien sind an sich bekannt (vgl. DE-A 34 15 880). Bei diesen werden wasserlösliche Umhüllungen in Form von Beuteln verwendet, um die Waschleistung von Waschmitteln, welche zur Erhöhung der Bleichwirkung sogenannte Bleichaktivatoren enthalten, die die bleichende Wirkung von Perverbindungen verstärken, vor Feuchtigkeitszutritt und damit vor einer vorzeitigen Desaktivierung der Bleichwirkung schützen. Die Umhüllung hat bei diesen Waschzusätzen Zeit, sich während des gesamten Waschvorgangs in der Waschmaschine aufzulösen, so daß die in Zusammenhang mit Hochdruckreinigern, Sprühextraktionsgeräten oder dergleichen zu gewärtigenden Probleme hier völlig ohne Bedeutung sind.

Die Auflösezeiten, die für die Waschzusätze in diesem Zusammenhang im Stand der Technik angegeben werden, betragen für die sichere und vollständige Auflösung der Waschzusätze mindestens 15 min bei einer Temperatur von 30° C. Dabei ist zu berücksichtigen, daß die Waschflotte beim Waschvorgang ja ständig in Bewegung gehalten wird, was die Auflösung der Umhüllung in erheblichem Maße unterstützt.

Bei den für die erfindungsgemäßen Reinigungsmittelkonzentrate vorgesehenen Einsatzgebiete wird häufig Wasser mit einer Temperatur von lediglich 15 bis 18° C eingesetzt, mit der Folge, daß noch bedeutend längere Auflösezeiten sicherheitshalber eingehalten werden müßten. Solche langen Auflösezeiten sind jedoch beim Einsatz von Reinigungsmittelkonzentraten in Hochdruckreinigern, Sprühextraktionsgeräten, etc. nicht akzeptabel, da anders wie beim Waschen von Textilien in einem Waschautomaten nicht bereits während der Phase des Auflösens des Reinigungsmittelkonzentrats gearbeitet werden kann, sondern erst nach vollständiger Auflösung, insbesondere der Umhüllung, eine problemlos verarbeitbare Reinigungsmittellösung ohne Feststoffgehalte erhalten werden kann. Darüber hinaus besteht bei diesen Geräten keine Möglichkeit, die Reinigungslösung geräteseits in Bewegung zu halten oder in sonstiger Weise für eine Durchmischung zu sorgen.

Um so überraschender wurde gefunden, daß das Auflöseverhalten des Reinigungsmittelkonzentrats, d.h. insbesondere seiner Umhüllung, dadurch beträchtlich verbessert und zu akzeptablen Zeitdauern im Minutenbereich verkürzt werden kann, wenn dem Reinigungsmittelkonzentrat ein im Kontakt mit Wasser gasabspaltender Bestandteil beigemischt wird. Wichtig ist hierbei, daß die Umhüllung an dem Reinigungsmittelkonzentrat in zugem Kontaktanliegt, wobei die Umhüllung jedoch von einer auf das Reinigungsmittelkonzentrat aufgetragenen Beschichtung verschieden ist.

Dieser gasabspaltende Bestandteil führt dazu, daß, sobald das im Inneren der Umhüllung befindliche Reinigungsmittelkonzentrat in Kontakt mit Wasser gelangt, d.h. bei Bildung der ersten Leckstelle in der Umhüllung, Gas freigesetzt wird, welches die Umhüllung aufbläht und schließlich sprengt und dabei das Reinigungsmittelkonzentrat gänzlich dem umgebenden Wasser aussetzt. Die dabei einsetzende verstärkte Gasentwicklung führt zu einem Rühreffekt, der das Auflösen der wasserlöslichen Umhüllung, aber auch der anderen Komponenten des Konzentrats, stark beschleunigt.

Erst damit wird ein Reinigungsmittelkonzentrat erhalten, welches akzeptable Lösezeiten zur Bildung gebrauchsfähiger wäßriger Reinigungsmittellösungen bieten kann. Dabei kommt der ger Reinigungsmittellösungen bieten kann. Dabei kommt der selbsttätigen Mischwirkung oder Rührwirkung des Reinigungsmittelkonzentrats eine besondere Bedeutung zu, da diese in den Reinigungsmittelvorratstanks von Reinigungsmaschinen verwendet werden, die im normalen Betrieb verschlossen werden müssen und demzufolge relativ kleine Öffnungen aufweisen, in die schlecht Rührgeräte oder dergleichen eingeführt werden können. Einer Bereitung von gebrauchsfähigen wäßrigen Reinigungsmittellösungen außerhalb der Reinigungsvorratstanks steht darüber hinaus entgegen, daß dann mit der Überführung der gebrauchsfähigen Reinigungsmittellösung in den Reinigungsmittelvorratstank ein Inberührungkommen der Bedienungspersonen mit der Reinigungsmittellösung möglich wird, und damit unter Umständen gesonderte Vorsichtsmaßnahmen getroffen werden müssen. Außerdem ist dies relativ umständlich und verlangt das Bereithalten eines Gefäßes mit einem Inhalt vergleichbar dem des Reinigungsmittelvorratstanks.

Die erfindungsgemäßen portionsweise umhüllten Reinigungsmittelkonzentrate lassen sich samt der Umhüllung in den Reinigungstank geben, in den entweder bereits Wasser im Umfang der angestrebten Reinigungsmittellösung vorgelegt wurde oder in den eine solche Menge Wasser nach dem Einführen der erfindungsgemäßen Reinigungsmittelkonzentrate eingespeist wird. Aufgrund der Umhüllung kann das Reinigungsmittelkonzentrat in hochkonzentrierter Form vorliegen.

Die erfindungsgemäßen portionsweise umhüllten Reinigungsmittelkonzentrate haben darüber hinaus den Vorteil, daß das Reinigungsmittel für vorgegebene Tankinhalte exakt dosierbar ist, so daß mit minimalem Reinigungsmitteleinsatz ein Optimum an Reinigungswirkung erzielbar ist. Eine exakte Dosierung ist auch für ungeübte Verbraucher kein Problem mehr.

Das Reinigungsmittelkonzentrat kann erfindungsgemäß sowohl in flüssiger, zähfließender oder trockener Form vorgelegt werden, wobei bei flüssiger oder fließfähiger Form darauf geachtet wer-Bevorzugt wird jedoch das Konzentrat als Trockensubstanz verwendet. Die Trockensubstanz kann sowohl in Pulverform als auch, und dies ist bevorzugt, in Tablettenform gepreßt in die wasserlösliche Umhüllung verpackt werden. Die Tablettenform hat gegenüber der losen Pulverform den Vorteil, daß sie noch kompakter vorliegt und einfacher zu größeren Gebinden zusammengefaßt werden kann.

Vorzugsweise wird die Umhüllung eine Art Folienverpackung sein, wobei die Folie wiederum vorzugsweise transparent ist und dabei eine optische Kontrolle des Zustands der Tabletten und/oder Pulver zuläßt.

Vorteilhaft sind beispielsweise Umhüllungen, bei denen ein tiefgezogenes Verpackungsunterteil mit Vertiefungen zur Aufnahme des portionierten Reinigungsmittelkonzentrats, insbesondere in Tablettenform, vorgesehen ist, worauf das Unterteil mit einer Deckelfolie versiegelt wird. Im Falle, daß fertigungsbedingt ein für ein schnelles Wirksamwerden des gasabspaltenden Bestandteils zu loser Kontakt der Umhüllung mit dem Reinigungsmittelkonzentrat besteht, kann die Umhüllung in einem weiteren Schritt durch Wärmebehandlung auf das Konzentrat aufgeschrumpft werden.

Vorzugsweise wird die Folienverpackung zunächst lose um eine Tablette gelegt und verschweißt und dann auf das Reinigungsmittelkonzentrat aufgeschrumpft, so daß ein enger Kontakt zwischen der Folienverpackung und dem Reinigungsmittelkonzentrat gegeben ist. Dieser Kontakt ebenso wie die auf die Tabletten aufgetragene Beschichtung sorgen dafür, daß der Auflöseprozeß mit größtmöglicher Geschwindigkeit geschieht, da, sobald ein Leck in der Umhüllung gebildet ist, sofort der Kontakt des innenliegenden Reinigungsmittelkonzentrats mit dem von außen eindringenden Wasser gegeben ist. Daran schließt sich eine praktisch momentane Aufsprengung der Umhüllung durch das von dem Reinigenden Wasser gegeben ist. Daran schließt sich eine praktisch momentane Aufsprengung der Umhüllung durch das von dem Reinigungsmittelkonzentrat bzw. dessen gasabspaltendem Bestandteil freigesetzte Gas.

Für die Umhüllung kann zunächst jedes wasserlösliche Polymermaterial verwendet werden, welches zu Folien, insbesondere mit Dicken von z.B. 10 bis 100 µm, verarbeitbar ist.

Geeignet sind z.B. Folien auf Gelatinebasis, wobei allerdings in manchen Fällen deren begrenzte Lagerstabilität Probleme bereiten kann.

Bevorzugt wird die Umhüllung auf der Basis von wasserlöslichem Polyvinylalkohol oder Derivaten hiervon oder beispielsweise PVA/Vinylacetatharz-Blends oder Mischungen mit anderen Polymeren, wie z.B. Polyacrylsäure (vgl. z.B. DE 31 48 931 C) hergestellt. Dies stellt neben einem befriedigenden Löseverhalten der Umhüllung sicher, daß die bei der Auflösung in wäßrige Lösung übergehenden Anteile umweltverträglich sind. Solche Materialien sind beispielsweise in der JP-02-163149 A beschrieben.

Darüber hinaus kann das PVA-Material so ausgewählt werden, daß es nach Auflösung im Wasser reinigungsunterstützende Wirkung entfaltet, indem das aufgelöste PVA-Material das Schmutztragevermögen der weiteren Reinigungsmittelkomponenten erhöht.

Der gasabspaltende Bestandteil des Reinigungsmittelkonzentrats kann in diesem mit einem Anteil von bis zu 90 Gew. % und mehr, bezogen auf das Gesamtgewicht des Reinigungsmittelkonzentrats, enthalten sein. Häufig reichen jedoch schon wesentlich geringere Anteile des gasabspaltenden Bestandteils aus, um zu einer ausreichenden Rührwirkung und damit Auflösungsgeschwindigkeit für die Umhüllung zu sorgen. Bei Zusätzen unter ca. 20 Gew. % wird, abhängig von der Natur des gasabspaltenden Bestandteils, teilweise keine ausreichende Rührwirkung in der umgebenden Reinigungsmittellösung mehr-erhalten. Bevorzugt werden mindestens 30 Gew. % des gasabspaltenden Bestandteils verwendet.

Der gasabspaltende Bestandteil sollte normalerweise 5 1 Gas oder mehr pro 100 g Reinigungsmittelkonzentrat entwickeln. Bevorzugt ist eine Zumischung des gasabspaltenden Bestandteils, so daß eine Gasentwicklung von ca. 7 l bis ca. 15 l pro 100 g Reinigungsmittelkonzentrat beobachtet wird.

Wegen der Einfachheit der Handhabbarkeit solcher Substanzen wird bevorzugt ein gasabspaltender Bestandteil verwendet, bei dem das abgespaltene Gas Kohlendioxid ist.

Hierbei kommen vorzugsweise Kohlendioxid abspaltende Bestandteile zum Einsatz, welche eine wasserlösliche Säure und ein wasserlösliches Carbonat umfassen, wobei die Säure vorzugsweise ausgewählt ist aus Citronensäure in wasserfreier oder deren Monohydratform oder sauren Salzen hiervon und wobei das Carbonat vorzugsweise ausgewählt ist aus Natriumcarbonat und Natriumhydrogencarbonat.

Vorzugsweise wird der gasabspaltende Bestandteil so ausgewählt, daß er bei der Gasabspaltungsreaktion reinigungsunterstützende Substanz freisetzt, insbesondere komplexbildende Liganden. Auch unter diesem Gesichtspunkt wird bevorzugt Citronensäure als wasserlösliche Säure in dem oben beschriebenen gasabspaltenden System verwendet.

Die reinigungsunterstützende Wirkung der bei der Gasabspaltungsreaktion freigesetzten Substanzen kann in bestimmten Fällen, beispielsweise bei Sanitärreinigern, in der Reinigungswirkung völlig ausreichen, so daß es im Rahmen der vorliegenden Erfindung durchaus vorstellbar ist, den Inhalt der Umhüllung ausschließlich oder im wesentlichen ausschließlich aus dem gasabspaltenden Bestandteil zu bilden. Kann dann das die Umhüllung bildende Material nach seiner Auflösung noch das Schmutztragevermögen der Reinigungslösung erhöhen, ist eine solche Ausführungsform noch vielseitiger einsetzbar.

Um eine möglichst vollständige Ausnutzung der enthaltenden Carbonatanteile im Hinblick auf die Freisetzung von Kohlendioxid zu erreichen, wird bevorzugt die Citronensäure im Molverhältnis zu Hydrogencarbonat von mindestens 1:3 bzw. im Molverhältnis zum Carbonatanteil von mindestens 2:3 eingesetzt.

Beim Einsatz anderer wasserlöslicher Säuren empfiehlt sich die Verwendung analoger Molverhältnisse.

Das erfindungsgemäße Reinigungsmittelkonzentrat umfaßt vorzugsweise als waschaktive Substanzen bis zu 40 Gew. % nicht-ionische Tenside.

Beispiele für geeignete nicht-ionische Tenside sind Alkylpolyethylenglycolether auf der Basis linearer C₁₀-C₁₈-Fettalkohole, mit Ethylenoxid umgesetzte C₁₃-C₁₅-Oxoalkohole, flüssige Alkylpolyethylenglycolether auf Fettalkoholbasis, Alkylglycoside und Alkylpolyglycoside.

Als waschaktive Substanzen kann das Reinigungsmittelkonzentrat bis zu 40 Gew. % anionische Tenside umfassen, wobei bevorzugte anionische Tenside Natriumalkylbenzolsulfonat und Fettalkylethersulfate sind.

Das Reinigungsmittelkonzentrat kann, wenn es in Tablettenform verpreßt werden soll, bis zu 10 Gew. % Bindemittel als Tablettierhilfsmittel enthalten, wobei im Falle, daß die Tabletten von einer Umhüllung in Form einer Beschichtung einer Tiefziehfolie mit Deckfolie oder einer aufgeschrumpften Folie verpackt sind, bereits relativ geringe Bindemittelanteile ausreichen, um zusammen mit der Umhüllung eine ausreichend stabile Tablettenform zu ergeben, die der mechanischen Beanspruchung von der Produktion, der Verpackung, dem Transport bis zum Einsatz vor Ort im Reinigungsgerät ausreichend standhält.

Beispiele für geeignete Bindemittel sind Polyvinylpyrrolidon, Polyethylenglycole und Carboxymethylcellulose.

Als weiteren Bestandteil kann das Reinigungsmittelkonzentrat bis zu 40 Gew. % Builder enthalten, insbesondere in Form von Phosphaten, Silikaten, Carboxylaten und/oder NTA.

Darüber hinaus kann das Reinigungsmittelkonzentrat bis zu 5 Gew. % Schauminhibitoren, insbesondere in Form von Silikonölen, Phosphorsäureestern und Paraffinölen, enthalten.

Weitere mögliche Zusatzstoffe in dem Reinigungsmittelkonzentrat sind Lösungsvermittler, die bis zu 20 Gew. % vorhanden sein können, insbesondere in Form von Natriumcumolsulfonat.

Um Kinder davon abzuhalten, die Reinigungstabletten versehentlich einzunehmen, reichen normalerweise Zusätze zu dem Reinigungsmittelkonzentrat von bis zu 0,01 Gew. % Bitterstoffe, insbesondere in Form von Benzyldiethyl-[(2,6-xylylcarbamoyl)-methyl]-ammoniumbenzoat.

Daneben kann das Reinigungsmittelkonzentrat bei Reinigungsmitteln übliche Duft-, Farb- und/oder Füllstoffe enthalten.

Das erfindungsgemäße Reinigungsmittelkonzentrat ist besonders geeignet für eine Verwendung bei der Herstellung von gebrauchsfertigen Reinigungsmittellösungen in den Reinigungsmittelvorrattanks von Hochdruckreinigern, Sprühextraktionsgeräten, Fensterscheibenwaschgeräten, etc.

Diese und weitere Vorteile der Erfindung werden im folgenden anhand der Zeichnung sowie der Beispiele noch näher erläutert.

Es zeigen im einzelnen:
- Figur 1: eine perspektivische Darstellung einer Ausführungsform eines erfindungsgemäßen Reinigungsmittelkonzentrats; und
- Figur 2: eine Seitenansicht der Ausführungsform von Figur 1.

Figur 1 zeigt eine insgesamt mit dem Bezugszeichen 10 versehene Ausführungsform eines erfindungsgemäßen Reinigungsmittelskonzentrats im folgenden kurz Tablette genannt, welche eine wasserlösliche Umhüllung 12 sowie in der Umhüllung einen Reinigungsmittelkonzentrat-Preßling 14 umfaßt.

Die Umhüllung 12 liegt an dem Preßling 14 eng an und ist vorzugsweise auf diesen aufgeschrumpft. Auf diese Weise kann, sobald irgendwo in der Umhüllung 12 eine Leckstelle entstanden ist, das Wasser direkt auf den Preßling 14 treffen und somit die Gasabspaltungsreaktion mit dem nachfolgenden Aufsprengen der Umhüllung 12 starten.

Eine zum Aufschrumpfen der Folie gleichwertige (in der Zeichnung nicht dargestellte) Alternative bietet eine Verpackung der tablettierten Reinigungsmittelkonzentrate in Tabletten- oder Pulverform in Vertiefungen einer Tiefziehfolie, wobei zunächst in einer Folienbahn eine Vielzahl regelmäßig angeordneter Vertiefungen zur Aufnahme der Reinigungsmittelkonzentratportionen ausgebildet, das Reinigungsmittelkonzentrat portionsweise in die Vertiefungen eingetragen und nachfolgend mit einer Deckelfolie versiegelt wird. Die einzelnen umhüllten Reinigungsmittelportionen können dann durch einen Stanz- oder Schneidvorgang vereinzelt oder gruppenweise in Kartenform zusammengefaßt, jedoch beispielsweise über Schwächungslinien in der Tiefziehfolie vereinzelbar, zu dem Verkaufsgebinde zusammengestellt und mit einer Umverpackung versehen werden.

Je nach Zusammensetzung des Preßlings 14 oder allgemein der in der Umhüllung enthaltenen Reinigungsmittelkomponenten kann gegebenenfalls durch Zusatz von Schauminhibitoren erreicht werden, daß einerseits bei dem Auflösevorgang und bei dem Freisetzen von abgespaltenem Gas lediglich ein geringes Schaumvolumen gebildet wird, so daß der Reinigungsmittelvorratstank nicht überschäumt, während die Lösungen andererseits bei ihrem Einsatz in den Reinigungsgeräten durchaus starkschäumend oder nichtschäumend, je nach Wunsch, eingestellt werden können. Sämtliche wünschenswerten Schaumeffekte von starkschäumend bis nichtschäumend sind so einstellbar bei gleichzeitiger Kontrolle des Schaumbildungsvolumens beim Auflöseprozess der Tablette 10 bzw. des Reinigungsmittelkonzentrats samt Umhüllung in dem Vorratstank.

Nachfolgend werden einige Anwendungsfälle für das erfindungsgemäße Reinigungsmittelkonzentrat beschrieben, wobei dies am Beispiel der in den Figuren 1 und 2 dargestellten Tablette 10 vorgenommen wird. Die Ausführungen zu der in Figuren l und 2 dargestellten Tablette bzw. deren erfindungsgemäßen Verwendung gelten selbstverständlich für jede andere Art der Ausführungsform insbesondere der Umhüllung einer losen pulverförmigen Reinigungsmittelkonzentratmischung oder auch einer solchen in flüssiger oder zähfließender Form.

Selbstverständlich kann durch das Auflösen des erfindungsgemäßen Reinigungsmittelkonzentrats im Vorratstank eines Reinigungsgerätes auch eine konzentrierte Anwendungslösung hergestellt werden, welche beispielsweise im Bereich des Hochdruckreinigereinsatzes in der Anwendung einem Wasserstrom zudosiert und dabei noch um ein Vielfaches verdünnt werden kann, wobei das Reinigungsmittelkonzentrat bzw. die daraus letztendlich gebildete Reinigungslösung trotzdem noch ihre Aufgabe vollständig erfüllt.

Aufgrund der Verpackungsmöglichkeiten in hochkonzentrierter Form verringert sich der Umfang der Umverpackung beispielsweise aus Karton als auch das Transportvolumen sowie das Lagervolumen im Vergleich zu herkömmlichen Reinigungsmitteln um ca. 90%. Die Anwendung der erfindungsgemäßen Reinigungsmittelkonzentrate hinterläßt dabei bedeutend weniger Abfall als die herkömmlicher Mittel, da nicht nur die Umverpackung von vornherein bedeutend kleiner dimensioniert ist, sondern auch dadurch, daß sich die Umhüllung der einzelnen Portionen des Reinigungsmittelkonzentrates auflösen und einen Bestandteil der Reinigungslösung bilden und gegebenenfalls sogar noch den Reinigungseffekt durch eine Erhöhung des Schmutztragevermögens verstärken.

In einem typischen Anwendungsfall der erfindungsgemäßen Reinigungsmittelkonzentrate werden zwei 10 g Portionen in Form von Tabletten 10 einem Liter Wasser zugegeben. Eine beispielhafte Rezeptur hierfür gibt Tabelle 1 wieder, wobei die entsprechende 10 g Tablette ca. 1 l CO₂-Gas abspaltet.

Bei der Herstellung der pulverförmigen bzw. tablettierten erfindungsgemäßen Reinigungsmittelkonzentrate werden die pulverförmigen und festen Reinigungsmittelkomponenten miteinander gemischt und darauf werden die, soweit vorhanden flüssigen Reinigungsmittelkomponenten aufgesprüht.

Dieses Rohpulver kann dann bereits in Umhüllungen portionsweise verpackt werden, wobei das Gewicht der Portionspackung im Bereich einzelner Gramme bis zu mehreren Kilogrammen und mehr liegen kann.

Soll das erfindungsgemäße Reinigungsmittelkonzentrat in Form von Tabletten bereit gehalten werden, wird das oben hergestellte Reinigungsmittelpulver mittels einer Tablettierungspresse entsprechend der vorgegebenen Menge zu Tabletten gepreßt. Übliche Tablettengrößen betragen 5, 10, 20 g etc. Die Tabletten werden mit einer wasserlöslichen Folie verpackt und thermisch verschweißt und eingeschrumpft, sodaß die Umhüllung 12 wie in Figur 1 und 2 dargestellt eng an dem Tablettenpreßling 14 anliegt. Die üblichen Tablettengrößen gehen bis zu 1000 g und Tablettendurchmesser von bis zu 30 cm sind sehr gut handhabbar.

In den vorliegenden Beispielen wird eine Folie aus PVA-Material (Vivinol BS10F der Fa. Alcam) mit einer Dicke von 40 µm verwendet. Ähnlich gute Ergebnisse werden mit dem Material Vivinol AS5F (40 µm dick) derselben Herstellerin erzielt. Noch schnellere Auflösegeschwindigkeiten für die Folie erhält man mit der nur 25 um dicken Folie Vivinol AS15F.

Mit der vorbeschriebenen Rezeptur (Tabelle 1) für Hochdruckreiniger lassen sich eine Vielzahl von Anwendungsgebieten erschließen, da die Zusammensetzung der in Tabelle 1 angegebenen Rezeptur die eines Universalreinigers ist. Einsetzen läßt sich das erfindungsgemäße Reinigungsmittelkonzentrat z.B. bei der Reinigung von Pkws, Motorrädern, Gartengeräten, Gartenmöbeln, Sportgeräten, Stein- und Metallflächen, Glas, Porzellan, Kunststoffen und lackierten Flächen.

Hierbei wird normalerweise der Hochdruckreinigertank mit einem Liter Wasser befüllt, zwei 10 g Tabletten mit der Zusammensetzung der Tabelle 1 zudosiert, die Auflösezeit von wenigen Minuten abgewartet (im vorliegenden Beispiel 4 bis 5 min bei 40°C warmem Wasser), worauf dann mit der Reinigung begonnen werden kann. Hierbei wird die gebildete Reinigungsflüssigkeit dem Sprühstrahl des Hochdruckreinigers zudosiert, der in der Regel bei den üblichen Geräten mittels einer Dosierreguliervorrichtung am Hochdruckreinigungsgerät von 0-100 % zur Dosierung variiert werden kann.

Eine andere typische Anwendungsmöglichkeit für die erfindungsgemäßen Reinigungsmittelkonzentrate bilden die Sprühextraktionsgeräte, bei denen beispielsweise 2 Tabletten 10 mit einem Gewicht von 20 g und einer Rezeptur wie in Tabellen 2 und 3 aufgelistet mit 8 Liter Wasser versetzt werden. Eine Tablette von 20 g gemäß der Rezeptur der Tabelle 2 gibt ca. 1,2 l CO₂-Gas, die der Tabelle 3 ca. 1,6 l CO₂-Gas ab.

Die erfindungsgemäßen Tabletten für die Sprühextraktionsreinigung werden wie oben im Zusammenhang mit den Hochdruckreinigertabletten hergestellt.

Das Einsatzgebiet der Reinigungsmittel der Tabellen 2 und 3 liegt insbesondere im Bereich der Sprühextraktionsreinigung von textilen Belägen, Mischgeweben und vollsynthetischen Fasern z.B. von Teppichböden, Polstermöbeln, Autositzen etc.

Hierbei wird der Sprühextraktionsgerätetank mit der notwendigen Menge Wasser (beim vorigen Beispiel 8 Liter) befüllt. Es wird die notwendige Anzahl Reinigungsmitteltabletten zugegeben und nach der nur Minuten dauernden Auflösezeit (im Fall der Rezeptur gemäß Tabelle 2 ca. 10 min in 40 °C warmem Wasser und gemäß Tabelle 3 ca. 4 min in 40°C warmem Wasser) kann mit der Sprühextraktionsreinigung begonnen werden. Hierbei wird die Reinigungslösung in unverdünnter Form verwendet.

Die angegebenen Lösezeiten ändern sich nur wenig, wenn man Wasser mit einer niedrigeren Temperatur verwendet. So ergibt sich z.B. eine Auflösezeit von ca. 5 min bei 15°C kaltem Wasser für die Rezeptur der Tabelle 3.

Die erheblichen Unterschiede in den Auflösezeiten der Rezepturen der Tabellen 2 und 3 zeigen, daß nicht allein die Auswahl des wasserlöslichen Polymermaterials der Folie für sehr gute Auflösezeiten entscheidend ist, sondern daß darüber hinaus durch eine geeignete Formulierung der Reinigungskontzentratmischung weitere erhebliche Verbesserungen in den Lösezeiten erzielbar sind.

So trägt in der Rezeptur gemäß Tabelle 3 nicht nur das andere Bindemittel zur schnelleren Auflösung bei, sondern auch die Wahl des nicht-ionischen Tensids, das bei dieser Rezeptur als Feststoff vorliegt, während die nicht-ionischen Tenside der Rezeptur der Tabelle 2 flüssig sind. Wahrscheinlich wirken die flüssigen Tenside einer_schnellen Zerteilung der Wirkstoffmischung in kleine Partikel mit großer Angriffsfläche für den Auflöseprozeß entgegen.

Ein weiteres Anwendungsgebiet ist das der Fensterwaschgeräte, wobei hier vorzugsweise auf Tabletten der Größe 5 g zurückgegriffen wird, aufgrund der normalerweise kleineren Bemessung des Vorratstanks. Die 5 g Dosierung des Reinigungsmittelkonzentrates ist ausreichend für eine Menge von 250 ml Wasser und im einzelnen in Tabelle 4 aufgelistet. Die Auflösezeit beträgt hier in 30°C warmen Wasser 3 min. Diese 5 g Tablette spaltet beim Lösevorgang ca. 0,6 l CO₂-Gas ab.

Auch diese Reinigungstablette kann wie oben im Zusammenhang mit Hochdruckreinigungstabletten beschrieben hergestellt werden.

Besondere Anwendungsgebiete für die Fensterwaschgeräte bilden Glas- und Spiegelflächen, wobei der Vorratstank des Reinigungsgerätes zunächst wieder mit temperiertem Wasser befüllt wird (im vorigen Beispiel 250 ml Wasser), eine Reinigungsmitteltablette von 5 g zudosiert, wenige Minuten zur Auflösung des erfindungsgemäßen Reinigungsmittelkonzentrats samt Umhüllung abgewartet wird und dann mit der Reinigungsarbeit begonnen wird.

Bei allen vorgenannten Rezepturen ist eine Balancierung zwischen den Reinigungsmittelkomponenten und den Schaumregulatoren eingestellt, so daß ein Überschäumen des Tanks sicher vermieden wird. Andererseits wird im Einsatz der Reinigungsmittellösung im Sprühstrahl des Hochdruckreinigers ein gutes Schäumvermögen beobachtet.

Insbesondere angesichts der Vielzahl der oben genannten Anwendungsmöglichkeiten ist es von besonderer Bedeutung, daß die aus den erfindungsgemäßen oben beschriebenen Reinigungmittelkonzentraten hergestellten gebrauchsfertigen Reinigungslösungen eine Kältestabilität bis zu 0°C sowie eine Wärmestabilität bis zu 50°C aufweisen.

## Patentansprüche

1. Reinigungsmittelkonzentrat für die Herstellung gebrauchsfähiger wäßriger Reinigungsmittellösungen in Reinigungsmittelvorratstanks von Reinigungsmaschinen, insbesondere Hochdruckreinigern, Sprühextraktionsgeräten oder dergleichen, dadurch gekennzeichnet, daß das Reinigungsmittelkonzentrat einen in Kontakt mit Wasser gasabspaltenden Bestandteil umfaßt und das Reinigungsmittelkonzentrat portionsweise in einer wasserlöslichen Umhüllung verpackt ist, derart, daß die Umhüllung an dem Reinigungsmittelkonzentrat in zugem Kontakt anliegt, wobei die Umhüllung jedoch von einer auf das Reinigungsmittelkonzentrat aufgetragenen Beschichtung verschieden ist.

2. Reinigungsmittelkonzentrat nach Anspruch 1, dadurch gekennzeichnet, daß die Umhüllung eine vorzugsweise transparente Folienverpackung ist.

3. Reinigungsmittelkonzentrat nach einem der Ansprüche 1 oder 2, dadurch gekennzeichnet, daß die Umhüllung eine auf das Reinigungsmittelkonzentrat aufgeschrumpfte Folienverpackung ist.

4. Reinigungsmittelkonzentrat nach einem der Ansprüche 1 oder 2, dadurch gekennzeichnet, daß die Umhüllung aus einer tiefgezogenen, das Unterteil der Umhüllung bildenden, vorzugsweise formstabilen Folie mit einer Vertiefung zur Aufnahme von Reinigungsmittelkonzentrat und einer Deckelfolie gebildet wird, die mit dem Unterteil der Umhüllung verschweißbar ist.

5. Reinigungsmittelkonzentrat nach einem der Ansprüche 1 bis 4, dadurch gekennzeichnet, daß das Konzentrat als Trockensubstanz vorliegt.

6. Reinigungsmittelkonzentrat nach Anspruch 5, dadurch gekennzeichnet, daß die Trockensubstanz in Tablettenform gepreßt ist.

7. Reinigungsmittelkonzentrat nach einem der voranstehenden Ansprüche, dadurch gekennzeichnet, daß die Umhüllung auf der Basis von wasserlöslichem PVA oder Derivaten hiervon hergestellt ist.

8. Reinigungsmittelkonzentrat nach Anspruch 7, dadurch gekennzeichnet, daß die Umhüllung nach der Auflösung in Wasser reinigungsunterstützende Wirkung entfaltet.

9. Reinigungsmittelkonzentrat nach einem der voranstehenden Ansprüche, dadurch gekennzeichnet, daß der gasabspaltende Bestandteil mit einem Anteil von 20 Gew. % oder mehr am Gesamtgewicht des Reinigungsmittelkonzentrats enthalten ist.

10. Reinigungsmittelkonzentrat nach Anspruch 9, dadurch gekennzeichnet, daß der gasabspaltende Bestandteil Kohlendioxid abspaltet.

11. Reinigungsmittelkonzentrat nach Anspruch 9 oder 10, dadurch gekennzeichnet, daß der gasabspaltende Bestandteil ca. 5 l Gas oder mehr pro 100 g Reinigungsmittelkonzentrat abspalten kann.

12. Reinigungsmittelkonzentrat nach Anspruch 10 oder 11, dadurch gekennzeichnet, daß der Kohlendioxid abspaltende Bestandteil des Reinigungsmittelkonzentrats eine wasserlösliche Säure und ein Carbonat umfaßt, wobei die Säure vorzugsweise ausgewählt ist aus Citronensäure in wasserfreier oder deren Monohydratform oder sauren Salzen hiervon und wobei das Carbonat vorzugsweise ausgewählt ist aus Natriumcarbonat oder Natriumhydrogencarbonat.

13. Reinigungsmittelkonzentrat nach Anspruch 12, dadurch gekennzeichnet, daß die Citronensäure im Molverhältnis zum Hydrogencarbonatanteil von mindestens 1:3 und im Molverhältnis zum Carbonatanteil von mindestens 2:3 vorhanden ist.

14. Reinigungsmittelkonzentrat nach einem der voranstehenden Ansprüche, dadurch gekennzeichnet, daß das Konzentrat als waschaktive Substanzen bis zu 40 Gew. % nicht-ionische Tenside umfaßt.

15. Reinigungsmittelkonzentrat nach Anspruch 14, dadurch gekennzeichnet, daß die nicht-ionischen Tenside Alkylpolyethylenglycolether auf der Basis linearer C₁₀-C₁₈-Fettalkohole umfassen.

16. Reinigungsmittelkonzentrat nach Anspruch 14 oder 15, dadurch gekennzeichnet, daß die nicht-ionischen Tenside mit Ethylenoxid umgesetzte C₁₃-C₁₅-Oxoalkohole, flüssige Alkylpolyethylenglycolether auf Fettalkoholbasis, Alkylglycoside und/oder Alkylpolyglycoside umfassen.

17. Reinigungsmittelkonzentrat nach einem der voranstehenden Ansprüche, dadurch gekennzeichnet, daß das Reinigungsmittelkonzentrat als waschaktive Substanzen bis zu 40 Gew. % anionische Tenside umfaßt.

18. Reinigungsmittelkonzentrat nach Anspruch 17, dadurch gekennzeichnet, daß die anionischen Tenside Natriumalkylbenzolsulfonat und/oder Fettalkylethersulfate umfassen.

19. Reinigungsmittelkonzentrat nach einem der voranstehenden Ansprüche, dadurch gekennzeichnet, daß das Reinigungsmittelkonzentrat bis zu 10 Gew. % Bindemittel enthält.

20. Reinigungsmittelkonzentrat nach Anspruch 17, dadurch gekennzeichnet, daß das Bindemittel Polyethylenglycol, Polyvinylpyrrolidon und/oder Carboxymethylcellulose umfaßt.

21. Reinigungsmittelkonzentrat nach einem der voranstehenden Ansprüche, dadurch gekennzeichnet, daß das Reinigungsmittelkonzentrat bis zu 40 Gew. % Builder enthält, insbesondere in Form von Phosphaten, Silikaten, Carboxylaten und/oder NTA.

22. Reinigungsmittelkonzentrat nach einem der voranstehenden Ansprüche, dadurch gekennzeichnet, daß das Reinigungsmittelkonzentrat bis zu 5 Gew. % Schauminhibitoren, insbesondere in Form von Silikonölen, Phosphorsäureester und/oder Paraffinölen enthält.

23. Reinigungsmittelkonzentrat nach einem der voranstehenden Ansprüche, dadurch gekennzeichnet, daß das Reinigungsmittelkonzentrat bis zu 20 Gew. % Lösungsvermittler, insbesondere in Form von Natriumcumolsulfonat, umfaßt.

24. Reinigungsmittelkonzentrat nach einem der voranstehenden Ansprüche, dadurch gekennzeichnet, daß das Reinigungsmittelkonzentrat bis zu 0,01 Gew. % Bitterstoff, insbesondere in Form von Benzyldiethyl[(2,6-xylylcarbamoyl)-methyl]ammoniumbenzoat, umfaßt.

25. Reinigungsmittelkonzentrat nach einem der voranstehenden Ansprüche, dadurch gekennzeichnet, daß das Reinigungsmittelkonzentrat Duft-, Farb- und/oder Füllstoffe umfaßt.

26. Verwendung eines Reinigungsmittelkonzentrats zur Herstellung einer gebrauchsfertigen Reinigungsmittellösung für Reinigungsmaschinen, wobei das Reinigungsmittelkonzentrat einen in Kontakt mit Wasser gasabspaltenden Bestandteil umfaßt und das Reinigungsmittel portionsweise in einer wasserlöslichen Umhüllung verpackt ist und insbesondere die Merkmale der Reinigungsmittelkonzentrate gemäß einem der Ansprüche 1 bis 25 aufweist.

27. Verwendung eines Reinigungsmittelkonzentrats gemäß Anspruch 26 zur Herstellung einer gebrauchsfertigen Reinigungsmittellösung in dem Vorratstank eines Reinigungsgerätes.

## Claims

1. Cleaning concentrate for the production of ready to use aqueous cleaning solutions in cleaning agent storage tanks of cleaning machines, in particular high-pressure cleaners, spray extraction apparatus or the like,
characterised in that the cleaning concentrate comprises a component which releases gas on contact with water, and the cleaning concentrate is packaged in portions in a water-soluble casing in such a way that the casing lies in close contact with the cleaning concentrate, but with the casing being other than a coating applied onto the cleaning concentrate.

2. Cleaning concentrate according to claim 1,
characterised in that the casing is a preferably transparent foil packaging.

3. Cleaning concentrate according to one of claims 1 or 2,
characterised in that the casing is a foil packaging shrunk onto the cleaning concentrate.

4. Cleaning concentrate according to one of claims 1 or 2,
characterised in that the casing is formed from a deep-drawn, preferably dimensionally stable foil forming the lower part of the casing with a depression to receive cleaning concentrate and a foil cover which is sealable to the lower part of the casing.

5. Cleaning concentrate according to one of claims 1 to 4,
characterised in that the concentrate is present as dry substance.

6. Cleaning concentrate according to claim 5,
characterised in that the dry substance is pressed in tablet form.

7. Cleaning concentrate according to one of the preceding claims, characterised in that the casing is made on the basis of water-soluble PVA or derivatives thereof.

8. Cleaning concentrate according to claim 7,
characterised in that the casing develops a cleaning promoting effect after dissolution in water.

9. Cleaning concentrate according to one of the preceding claims, characterised in that the gas-releasing component is contained therein in a proportion of 20% by weight or more on the basis of the total weight of the cleaning concentrate.

10. Cleaning concentrate according to claim 9,
characterised in that the gas-releasing component releases carbon dioxide.

11. Cleaning concentrate according to claim 9 or 10,
characterised in that the gas-releasing component can release approximately 5 1 of gas or more per 100 g of cleaning concentrate.

12. Cleaning concentrate according to claim 10 or 11,
characterised in that the carbon dioxide releasing component of the cleaning concentrate comprises a water-soluble acid and a carbonate, the acid preferably being selected from citric acid in anhydrous form or its monohydrate form or acid salts thereof, and the carbonate preferably being selected from sodium carbonate or sodium hydrogen carbonate.

13. Cleaning concentrate according to claim 12,
characterised in that the citric acid is present in the molar ratio to the hydrogen carbonate content of at least 1:3 and in the molar ratio to the carbonate content of at least 2:3.

14. Cleaning concentrate according to one of the preceding claims, characterised in that the concentrate comprises up to 40% by weight of non-ionic surfactants as detergent substances.

15. Cleaning concentrate according to claim 14,
characterised in that the non-ionic surfactants comprise alkyl polyethylene glycol ethers on the basis of linear C₁₀-C₁₈ fatty alcohols.

16. Cleaning concentrate according to claim 14 or 15,
characterised in that the non-ionic surfactants comprise C₁₃-C₁₅ oxo alcohols converted with ethylene oxide, fatty alcohol-based liquid alkyl polyethylene glycol ethers, alkyl glycosides and/or alkyl polyglycosides.

17. Cleaning concentrate according to one of the preceding claims, characterised in that the cleaning concentrate comprises up to 40% by weight of anionic surfactants as detergent substances.

18. Cleaning concentrate according to claim 17,
characterised in that the anionic surfactants comprise sodium alkyl benzene sulphonate and/or fatty alkyl ether sulphates.

19. Cleaning concentrate according to one of the preceding claims, characterised in that the cleaning concentrate contains up to 10% by weight of binding agent.

20. Cleaning concentrate according to claim 17,
characterised in that the binding agent comprises polyethylene glycol, polyvinyl pyrrolidone and/or carboxymethylcellulose.

21. Cleaning concentrate according to one of the preceding claims, characterised in that the cleaning concentrate contains up to 40% by weight of builders, in particular in the form of phosphates, silicates, carboxylates and/or NTA.

22. Cleaning concentrate according to one of the preceding claims, characterised in that the cleaning concentrate contains up to 5% by weight of foam inhibitors, in particular in the form of silicone oils, phosphoric esters and/or paraffin oils.

23. Cleaning concentrate according to one of the preceding claims, characterised in that the cleaning concentrate comprises up to 20% by weight of solubilizer, in particular in the form of sodium cumene sulphonate.

24. Cleaning concentrate according to one of the preceding claims, characterised in that the cleaning concentrate comprises up to 0.01% by weight of bitter substances, in particular in the form of benzyldiethyl-[(2,6-xylylcarbamoyl)-methyl]-ammonium benzoate.

25. Cleaning concentrate according to one of the preceding claims, characterised in that the cleaning concentrate comprises fragrance, colouring and/or filling agents.

26. Use of a cleaning concentrate for the production of a ready to use cleaning agent solution for cleaning machines, wherein the cleaning concentrate comprises a component which releases gas on contact with water, and the cleaning concentrate is packaged in portions in a water-soluble casing and in particular has the features of the cleaning concentrates according to one of claims 1 to 25.

27. Use of a cleaning concentrate according to claim 26 for the production of a ready to use cleaning solution in the storage tank of a cleaning device.

## Revendications

1. Détergent concentré pour la préparation de solutions détergentes aqueuses prêtes à l'emploi dans des réservoirs de détergents de machines de nettoyage, en particulier de nettoyeurs haute pression, d'appareils d'extraction par pulvérisation ou semblables, caractérisé en ce que le détergent concentré comprend un constituant se dissociant en gaz au contact avec l'eau et le détergent concentré est emballé par portions dans une enveloppe soluble dans l'eau, de telle sorte que l'enveloppe est en contact intime avec le détergent concentré, l'enveloppe étant toutefois différente d'un revêtement déposé sur le détergent concentré.

2. Détergent concentré selon la revendication 1, caractérisé en ce que l'enveloppe est une feuille d'emballage de préférence transparente.

3. Détergent concentré selon l'une quelconque des revendications 1 ou 2, caractérisé en ce que l'enveloppe est une feuille d'emballage thermoformée sur le détergent concentré.

4. Détergent concentré selon l'une quelconque des revendications 1 ou 2, caractérisé en ce que l'enveloppe est formée à partir d'une feuille emboutie, formant la partie inférieure de l'enveloppe, de préférence indéformable avec une cavité pour prélever le détergent concentré et d'une feuille de couverture, laquelle peut être soudée avec la partie inférieure de l'enveloppe.

5. Détergent concentré selon l'une quelconque des revendications 1 à 4, caractérisé en ce que le concentré est une substance sèche.

6. Détergent concentré selon la revendication 5, caractérisé en ce que la substance sèche est comprimée sous forme de pastilles.

7. Détergent concentré selon l'une quelconque des revendications précédentes, caractérisé en ce que l'enveloppe est préparée à base de PVA soluble dans l'eau ou de dérivés de celui-ci.

8. Détergent concentré selon la revendication 7, caractérisé en ce que l'enveloppe déploie une action favorisant le nettoyage après la dissolution dans l'eau.

9. Détergent concentré selon l'une quelconque des revendications précédentes, caractérisé en ce que le constituant se dissociant en gaz est contenu dans une part de 20% en poids ou supérieure, rapportée au poids total du détergent concentré.

10. Détergent concentré selon la revendication 9, caractérisé en ce que le constituant se dissociant en gaz se dissocie en dioxyde de carbone.

11. Détergent concentré selon la revendication 9 ou 10, caractérisé en ce que le constituant se dissociant en gaz peut se dissocier en environ 5 1 de gaz ou plus pour 100 g de détergent concentré.

12. Détergent concentré selon la revendication 10 ou 11, caractérisé en ce que le constituant se dissociant en dioxyde de carbone du détergent concentré comprend un acide soluble dans l'eau et un carbonate, l'acide étant de préférence choisi parmi l'acide citrique sous une forme anhydre ou sa forme de monohydrate ou de sels acides de celui-ci et le carbonate étant de préférence choisi parmi le carbonate de sodium ou l'hydrogénocarbonate de sodium.

13. Détergent concentré selon la revendication 12, caractérisé en ce que l'acide citrique est présent dans un rapport molaire à la part d'hydrogénocarbonate d'au moins 1:3 et dans un rapport molaire à la part de carbonate d'au moins 2:3.

14. Détergent concentré selon l'une quelconque des revendications précédentes caractérisé en ce que le concentré comprend comme substances actives pour le lavage jusqu'à 40% en poids de tensioactifs non ioniques.

15. Détergent concentré selon la revendication 14, caractérisé en ce que les tensioactifs non ioniques comprennent des alkylpolyéthylèneglycoléthers à base d'alcools gras linéaires en C₁₀-C₁₈.

16. Détergent concentré selon la revendication 14 ou 15, caractérisé en ce que les tensioactifs non ioniques comprennent des oxoalcools en C₁₃-C₁₅ ayant réagi avec de l'oxyde d'éthylène, des alkylpolyéthylèneglycoléthers liquides à base d'alcools gras, des alkylglucosides et/ou des alkylpolyglucosides.

17. Détergent concentré selon l'une quelconque des revendications précédentes, caractérisé en ce que le détergent concentré comprend comme substances actives pour le lavage jusqu'à 40% en poids de tensioactifs anioniques.

18. Détergent concentré selon la revendication 17, caractérisé en ce que les tensioactifs anioniques comprennent du sodiumalkylbenzènesulfonate et/ou des alkyléthersulfates gras.

19. Détergent concentré selon l'une quelconque des revendications précédentes, caractérisé en ce que le détergent concentré contient jusqu'à 10% en poids de liant.

20. Détergent concentré selon la revendication 17, caractérisé en ce que le liant comprend du polyéthylèneglycol, de la polyvinylpyrrolidone et/ou de la carboxyméthylcellulose.

21. Détergent concentré selon l'une quelconque des revendications précédentes, caractérisé en ce que le détergent concentré contient jusqu'à 40% en poids d'adjuvant, en particulier sous forme de phosphates, de silicates, de carboxylates et/ou de NTA.

22. Détergent concentré selon l'une quelconque des revendications précédentes, caractérisé en ce que le détergent concentré contient jusqu'à 5% en poids d'inhibiteurs de mousse, en particulier sous forme d'huiles de silicone, d'esters d'acide phosphorique et/ou d'huiles de paraffine.

23. Détergent concentré selon l'une quelconque des revendications précédentes, caractérisé en ce que le détergent concentré comprend jusqu'à 20% en poids d'agent de solubilisation en particulier sous forme de sodiumcumènesulfonate.

24. Détergent concentré selon l'une quelconque des revendications précédentes, caractérisé en ce que le détergent concentré comprend jusqu'à 0,01% en poids de matière amère, en particulier sous forme de benzyldiéthyl[(2,6-xylylcarbamoyl)-méthyl]-ammoniumbenzoate.

25. Détergent concentré selon l'une quelconque des revendications précédentes, caractérisé en ce que le détergent concentré comprend des parfums, des colorants et/ou des charges.

26. Utilisation d'un détergent concentré pour la préparation d'une solution détergente prête à l'emploi pour des machines de nettoyage, le détergent concentré comprenant un constituant se dissociant en gaz au contact avec l'eau et le détergent étant emballé par portions dans une enveloppe soluble dans l'eau et présentant en particulier les caractéristiques du détergent concentré selon l'une quelconque des revendications 1 à 25.

27. Utilisation d'un détergent concentré selon la revendication 26 pour la préparation d'une solution détergente prête à l'emploi dans le réservoir d'un appareil de nettoyage.
